# FASCICULE DE BREVET EUROPEEN

(11) **EP 0 220 223 B1**
(45) Date de publication et mention de la délivrance du brevet: **23.08.1989**
(21) Numéro de dépôt: 86902435.6
(22) Date de dépôt: 25.04.1986
(51) Int. Cl.: F01L 1/38, F02B 25/04, F02B 33/30

(54) **MOTEUR DEUX TEMPS A SOUPAPES COMMANDEES**
ZWEITAKTBRENNKRAFTMASCHINE MIT GESTEUERTEN VENTILEN
TWO-STROKE ENGINE WITH CONTROLLED VALVES

(30) Priorité: 03.05.1985 FR 8506895
(43) Date de publication de la demande: 06.05.1987
(73) Titulaire: MOROSINI, Flavio, F-54800 Hatrize (FR)
(72) Inventeur: MOROSINI, Flavio, F-54800 Hatrize (FR)
(74) Mandataire: Chevallier, Robert Marie Georges
(86) Numéro de dépôt international: FR8600142
(87) Numéro de publication internationale: WO8606789

(56) Documents cités:
- CH-A- 244 155
- FR-A- 940 278
- GB-A- 1 465 273
- GB-A- 2 082 676
- GB-A- 2 136 875
- US-A- 3 309 865

## Description

La présente invention concerne un moteur deux temps tel qu'il est décrit dans la première partie de la revendication 1. Un tel moteur est connu par exemple du CH-A-244 155.

On connaît déjà, dans l'état actuel de la technique, plusieurs réalisations classiques de moteurs deux temps, notamment en ce qui concerne leur distribution.

Ainsi, dans les moteurs deux temps classiques, les pistons constituent les principaux organes assurant la distribution. En effet, les moteurs deux temps, qu'ils fonctionnent en moteur diesel ou en moteur à explosion, ont un cycle moteur correspondant à un tour de vilebrequin, de sorte que les différents instants du cycle et les différentes phases de la distribution correspondent à des angles de manivelle bien déterminés.

Par conséquent, chaque point particulier du cycle moteur correspond à une position de piston rigoureusement définie dans le cylindre, et ceci est notamment le cas pour l'ouverture de l'échappement, l'ouverture du conduit d'insufflation des gaz frais ou ouverture d'admission, la fermeture de l'admission, et enfin la fermeture de l'échappement des gaz brûlés.

De ce fait, dans de nombreux cas, le piston coulissant dans le cylindre est souvent le seul organe de distribution utilisé: il s'agit d'une distribution sans soupapes. A cet effet, pour un grand nombre de moteurs deux temps, le cylindre comporte des orifices d'admission et d'échappement pratiqués dans sa chemise, et convenablement disposés afin d'obtenir un sé- quencement déterminé d'ouverture et de fermeture de l'admission et de l'échappement lorsque le piston masque ou démasque lesdits orifices pendant son mouvement.

Cependant, il est important de noter que si l'organe de distribution utilisé est uniquement constitué par le piston, les décalages angulaires par rapport au point mort bas (PMB), de l'ouverture d'échappement et de la fermeture d'échappement d'une part, de l'ouverture d'admission et de la fermeture d'admission d'autre part, sont forcément symétriques deux à deux, c'est-à-dire équivalents au signe près.

Or, théoriquement, il est quasiment indispensable pour le bon fonctionnement d'un moteur deux temps que l'ouverture d'échappement précède plus ou moins fortement l'ouverture de l'admission pour que la pression des gaz usés dans le cylindre puisse tomber à un niveau inférieur à celui de la pression d'insufflation, ceci afin d'éviter un refoulement des gaz d'échappement dans le collecteur d'admission des gaz frais.

Mais il est également nécessaire théoriquement, que la fermeture de l'échappement intervienne avant la fermeture de l'admission, pour que la pression des gaz insufflés dans le cylindre puisse atteindre un niveau suffisant avant le début de la phase de compression.

Il résulte de la remarque précédente, c'est-à-dire de la symétrie deux à deux, des ouvertures et des fermetures respectivement d'échappement et d'admission, que les deux critères théoriques précités sont inconciliables dans le cas d'une distribution sans soupapes, assurée uniquement par le piston, ce qui constitue un premier inconvénient majeur lié à ce type de moteur deux temps.

Pour remédier à cela, il est également connu dans l'état actuel de la technique, d'utiliser une distribution mixte dans certains moteurs deux temps, c'est-à-dire une distribution assurée pour partie par l'action du piston et pour partie par des soupapes, actionnées par un train de commande classique monté dans la culasse du moteur.

Ainsi, un arbre à câmes associé à des culbuteurs et autres pièces de liaison, actionne des soupapes situées à une extrémité du cylindre. Celles-ci réalisent l'ouverture et la fermeture des orifices d'admission à des instants déterminés par le profil de câme des orifices d'admission, les orifices d'échappement étant dans ce cas ouverts et fermés par le piston en mouvement.

De ce fait, les instants d'ouverture et de fermeture d'admission du cycle moteur peuvent être calés dissymétriquement par rapport au point mort bas alors que les instants d'ouverture et de fermeture d'échappement restent dans ce cas symétriques par rapport audit point mort bas.

Bien entendu, l'utilisation du procédé inverse est également connue, à savoir le cas dans lequel l'admission est contrôlée par le piston, l'échappement étant contrôlé par les soupapes.

Cette distribution mixte assurée à la fois par le piston et par les soupapes est effectivement avantageuse par rapport à une distribution par piston uniquement, puisqu'elle permet de réaliser simultanément les deux critères théoriques dont il est question plus haut, c'est-à-dire que la fermeture de l'admission se produit postérieurement à la fermeture d'échappement, bien que l'ouverture de l'admission soit postérieure à l'ouverture de l'échappement.

Cependant, malgré le progrès réalisé à l'aide de la distribution mixte, plusieurs inconvénients restent liés aux moteurs deux temps connus dans l'état actuel de la technique. Ainsi, ces moteurs se caractérisent fréquemment par le fait qu'ils ne peuvent fonctionner qu'avec un seul type de carburant en fonction du calage d'origine, lié à l'emplacement des orifices d'admission et/ou d'échappement pratiqués dans le cylindre.

En outre, lors du balayage des gaz usés par les gaz frais, il y a souvent interpénétration des deux types de gaz, ce qui se traduit par un gaspillage de carburant. De plus, du fait que le piston démasque les lumières d'échappement du cylindre bien avant le point mort bas, il se produit une chute de pression dans le cylindre et, de ce fait, l'énergie résultant de la détente, est incomplètement utilisée.

Un des buts de la présente invention est, par conséquent, de proposer un moteur deux temps qui supprime ou amoindrisse considérablement les inconvénients liés aux réalisations connues dans l'état actuel de la technique, c'est-à-dire un moteur deux temps possédant une distribution apte à assurer un bon remplissage du cylindre en gaz frais, et une évacuation satisfaisante des gaz brûlés.

Un autre but de la présente invention est de proposer un moteur deux temps capable de fonctionner avec une grande variété de carburants, et ceci avec de meilleures caractéristiques de puissance, de consommation et de coût.

On connaît par le document US-A-3 309 865, un moteur à deux temps dans lequel il existe une culasse ayant une ouverture fermée ou ouverte par une soupape commandée par un arbre à came en outre un jeu d'ouvertures est prévu dans la paroi latérale du cylindre dans la région inférieure de la chambre de combustion; ces dernières ouvertures peuvent être ouvertes ou fermées au moyen d'un anneau monté oscillant en sens alternés circulaires autour du cylindre dans un plan perpendiculaire à ce dernier. Cet anneau est lui-même pourvu d'ouvertures espacées circulairement, comme les ouvertures prévues dans la paroi du cylindre. Lorsque ces dernières ouvertures et celles de l'anneau oscillant sont mises en correspondance la communication est établie entre l'intérieur du cylindre et une tubulure d'échappement. Du fait de l'épaisseur nécessaire de la paroi du cylindre et de l'anneau, il existe entre l'intérieur du cylindre et la tubulure d'échappement un volume mort qui reste en communication avec l'intérieur du cylindre quand cette région est découverte par le piston. Avec ce moteur, la course de détente des gaz est de 150° mais en contrepartie la durée de l'admission entre 180° et 265° n'est que de 85° et la course de compression des gaz carburés entre 295° et 360° n'est que de 65°.

Un moteur conforme à l'invention, du type à deux temps ayant au moins un cylindre à paroi latérale, fermé à son extrémité par une culasse et contenant un piston coulissant limitant dans ce cylindre une chambre de combustion et réuni par une bielle à un arbre-vilebrequin, cette chambre de combustion pouvant être mise en communication avec l'extérieur, en fonction de la position du piston, au moyen d'au moins une et de préférence plusieurs ouvertures d'admission prévues dans la culasse et munies chacune d'une soupape d'obturation commandée par un arbre à cames pour le contrôle de l'entrée dans le cylindre d'un volume d'air comburant, et de plusieurs ouvertures d'échappement prévues dans la paroi latérale du cylindre dans la région de l'extrémité inférieure de la chambre de combustion avec un moyen d'obturation commandé par un arbre à cames pour le contrôle de l'échappement hors du cylindre des gaz de combustion, est caractérisé en ce qu'à chacune des ouvertures d'échappement est associée une soupape d'obturation à glissière déplaçable parallèlement au mouvement du piston, ce moteur étant en outre équipé d'un compresseur volumétrique distinct raccordé aux ouvertures d'admission munies de soupapes pour l'alimentation de la chambre de combustion en air comburant.

D'autres caractéristiques secondaires du moteur de l'invention sont définies dans les sous- revendications 2 à 6.

L'invention sera bien comprise en se référant à la description suivante faite à titre d'exemple non limitatif et au dessin ci-annexé dans lequel:
- la figure 1 est une vue partielle en élévation et en coupe d'un moteur deux temps conforme à l'invention, le piston étant au point mort haut (PMH)
- la figure 2 est une vue du moteur selon la figure 1, en phase de balayage
- la figure 3 est une vue du moteur selon la figure 1, en phase d'injection-compression
- la figure 4 représente le cycle moteur d'une réalisation particulière de moteur deux temps conforme à l'invention.

On se réfère à la figure 1.

Le moteur deux temps conforme à l'invention et représenté schématiquement comporte principalement un bloc 1 associé à un cylindre 2 dans lequel coulisse un piston 3. Celui-ci est actionné par l'intermédiaire d'une bielle 4 coopérant avec un maneton 5 solidaire du vilebrequin (non représenté) mobile autour de son axe de rotation 6. Lors du fonctionnement du moteur, le piston 3 actionné par l'ensemble bielle-manivelle constitué par la bielle 4 et le vilebrequin, coulisse dans le cylindre 2 et se déplace, de façon connue, entre deux positions extrêmes: un point mort haut (PMH) correspondant à un angle de rotation nul du vilebrequin, et un point mort bas (PMB) correspondant à un angle de rotation de 180 degrés du vilebrequin.

La circulation prévue pour les gaz est du type longitudinal. De ce fait, le cylindre 2 possède à sa partie supérieure 7 coincidant avec la partie supérieure 8 de la chambre de combustion 9, un ou plusieurs orifices 10 coopérant avec des soupapes 11. Il possède, en outre, des orifices 12 situés au voisinage de l'extrémité inférieure 13 de la chambre de combustion 9, et aménagés dans la paroi latérale 14 du cylindre 2.

Dans le mode de réalisation particulier de l'invention, tel que représenté figure 1, les orifices 10 constituent des orifices d'admission des gaz frais provenant d'un compresseur volumétrique (non représenté) par l'intermédiaire d'un conduit d'admission 15, alors que les orifices 12 constituent des orifices d'échappement.

Le moteur deux temps conforme à l'invention est en outre pourvu au niveau de la partie supérieure 7 du cylindre 2, d'une bougie d'allumage 16 destinée de façon connue à enflammer le mélange de gaz frais et de carburant présent dans la chambre de combustion 9. Un ou plusieurs injecteurs 17 placés également dans la partie supérieure 7 du cylindre 2, de préférence à proximité des orifices d'admission 10, et débouchant dans la partie supérieure 8 de la chambre de combustion 9, permettent d'amener le carburant dans celle-ci par injection directe.

Selon une caractéristique de l'invention, les soupapes 11 assurant l'admission des gaz frais sont commandées par l'intermédiaire d'un arbre à câmes 18 mû par le vilebrequin. Selon une autre caractéristique de l'invention, les orifices 12 assurant l'échappement des gaz usés coopèrent avec des soupapes d'échappement qui sont notamment des soupapes à glissière actionnées par l'intermédiaire d'un arbre à câmes 20 et permettant d'ouvrir ou de fermer lesdits orifices d'échappement 12.

De ce fait, le moteur deux temps comporte des moyens de distribution commandés 21, dont le fonctionnement est indépendant de la géométrie du cylindre 2.

Ces moyens de distribution commandés 21 sont constitués par l'ensemble des soupapes d'admission 11 et des soupapes d'échappement 19 commandées respectivement par les arbres à câmes 18 et 20 entraînés par le vilebrequin, le piston 3 n'assurant plus directement la fonction de distribution, comme c'est le cas dans l'état actuel de la technique.

Plusieurs avantages sont liés aux moteurs deux temps selon l'invention. Ainsi, du fait que l'échappement et l'admission se font par l'intermédiaire de soupapes commandées, les instants d'ouverture et de fermeture de l'admission et de l'échappement peuvent être calés à volonté aux points optimaux du cycle moteur, en fonction du carburant à utiliser.

Il suffit pour cela de choisir dans chaque cas le profil de câme adéquat pour les arbres à câmes 18 et 20.

Dans un mode de réalisation particulier du moteur selon l'invention, pour lequel le carburant utilisé est un mélange "deux temps", le cycle moteur obtenu est celui représenté figure 4. Sur cette figure apparaissent les différentes phases du fonctionnement du moteur deux temps selon l'invention, et ceci pendant un cycle moteur, ce qui correspond à un tour effectué par le maneton 5.

Le fonctionnement du moteur deux temps conforme à l'invention est décrit ci-après et est illustré par les figures 2, 3 et 4.

Entre la position 22 correspondant au PMH du piston 3 ou du maneton 5, et la position 23, le moteur se trouve dans une phase de détente 24 durant laquelle les soupapes d'admission 11 et les soupapes à glissière 19 sont fermées, la chambre de combustion 9 étant hermétiquement fermée également. Pendant cette phase 24, le piston 3 produit un effet moteur en se déplaçant du PMH 22 vers le PMB 25. Dans le mode de réalisation particulier ci-décrit, cette phase de travail actif se termine après une rotation de 135 degrés du maneton 5.

Puis commence la phase d'échappement 26 coincidant avec l'ouverture au point 23 des soupapes à glissière 19 dont est muni le cylindre 2, ce qui revient à dégager les orifices d'échappement 12 pour que les gaz brûlés, puissent s'échapper. Au point 27, correspondant à une rotation de 150 degrés (figure. 2), la pression qui règne à l'intérieur du cylindre 2 s'équilibre avec la pression d'admission, ce qui permet de commander, à l'aide de l'arbre à câmes 18, l'ouverture des soupapes d'admission 11, coincidant avec le début 27 de la phase d'admission 28.

Lorsque le piston 3 a atteint le PMB 25, le maneton 5 du vilebrequin a tourné de 180 degrés, et le piston 3 entame la remontée.

Entre les points 27 et 29, il y a simultanément admission et échappement: c'est la phase de balayage pendant laquelle l'air frais poussé par un compresseur volumétrique chasse les gaz résiduels. Au point 29, les soupapes à glissière 19 sont refermées par l'intermédiaire de l'arbre à câmes 20: c'est la fin de la phase d'échappement 26, qui aura duré 90 degrés et qui se termine après une rotation totale de 225 degrés du maneton 5.

Cependant, l'opération d'admission se poursuit pendant une rotation supplémentaire de 15 degrés du maneton 5, ce qui correspond à une phase de gavage 30 au cours de laquelle l'air contenu dans la chambre de combustion 9 est porté à une pression supérieure à la pression atmosphérique (c'est le début de la phase de compression 31), tandis que débute l'injection 32 (figures 3 et 4).

La phase d'admission 28 se termine après une rotation d'environ 240 degrés du moteur, correspondant à la position 33.

L'injection 32 de carburant dans la chambre de combustion 9 par l'intermédiaire de l'injecteur 17 se termine au point 34 correspondant à une rotation de 265 degrés dans le mode de réalisation particulier décrit.

Cependant, la compression 31 se poursuit jusqu'au PMH 22 du piston 3, correspondant à une rotation d'un tour du moteur. A ce moment, l'allumage se déclenche, la bougie 16 fournit une étincelle, le mélange comprimé dans la chambre de combustion 9 explose, ce qui correspond au démarrage d'un nouveau cycle de fonctionnement.

Il est à remarquer que dans le cycle de fonctionnement décrit précédemment, la phase d'échappement 26 débute avant la phase d'admission 28, et se termine également avant celle-ci, ce qui garantit théoriquement un bon fonctionnement du moteur deux temps conforme à l'invention.

En outre, grâce aux moyens de distribution retenus, à savoir les soupapes d'admission 11 et d'échappement 19, le calage des points de fonctionnement tels que décrits peut être modifié et n'est pas tributaire de la construction du piston 3 et du cylindre 2. Il en découle que ce moteur peut fonctionner avec différents carburants, notamment l'essence, le super, le gasoil, le GPL, l'alcool ou "le mélange deux temps".

Bien entendu, la détermination des intervalles angulaires les plus avantageux dans chaque cas pour les performances du moteur, dépend d'autres considérations telles que le volume du cylindre, la vitesse de rotation, ainsi que de problèmes de mécanique des fluides à la portée de l'Homme de Métier.

## Revendications

1. Moteur du type à deux temps ayant au moins un cylindre (2) à paroi latérale, fermé à son extrémité par une culasse et contenant un piston coulissant (3) limitant dans ce cylindre une chambre de combustion (9) et réuni par une bielle à un arbre-vilebrequin, cette chambre de combustion (9) pouvant être mise en communication avec l'extérieur, en fonction de la position du piston, au moyen d'au moins une et de préférence plusieurs ouvertures d'admission (10) prévues dans la culasse et munies chacune d'une soupape d'obturation (11) commandée par un arbre à cames (18) pour le contrôle de l'entrée dans le cylindre (2) d'un volume d'air comburant, et de plusieurs ouvertures d'échappement (12) prévues dans la paroi latérale du cylindre (2) dans la région de l'extrémité inférieure de la chambre de combustion (9) avec un moyen d'obturation commandé par un arbre à cames (20) pour le contrôle de l'échappement hors du cylindre (2) des gaz de combustion, caractérisé en ce qu'à chacune des ouvertures d'échappement (12) est associée une soupape d'obturation à glissière (19) déplaçable parallèlement au mouvement du piston (13), ce moteur étant en outre équipé d'un compresseur volumétrique distinct raccordé aux ouvertures d'admission (10) munies de soupapes pour l'alimentation de la chambre de combustion en air comburant.

2. Moteur selon la revendication 1 caractérisé en ce que la came de l'arbre à cames (20) commandant chaque soupape d'obturation à glissière (19) est calée pour produire l'ouverture des ouvertures d'échappement (12) après 135° de rotation de l'arbre-vilebrequin à partir du point mort haut du piston (3).

3. Moteur selon la revendication 2 caractérisé en ce que les cames des arbres à cames (18, 20) commandant respectivement chaque soupape d'obturation (11) des ouvertures d'admission (10) et chaque soupape d'obturation à glissière (19) des ouvertures d'échappement (12) sont calées pour produire respectivement l'ouverture à 150° et la fermeture à 240° desdites soupapes (11) des ouvertures d'admission (10) et la fermeture à 225° desdites soupapes à glissière (19) des ouvertures d'échappement (12), la compression ayant lieu pendant une rotation de 120° de l'arbre-vilebrequin jusqu'au point mort haut.

4. Moteur deux temps selon la revendication 1 caractérisé par le fait que les soupapes à glissière (19) sont situées légèrement au-dessus du piston (3) à sa position de point mort bas (25).

5. Moteur deux temps selon la revendication 1, caractérisé par le fait que les instants de commande des moyens de distribution (21) sont réglables dans le temps par réglage des arbres à cames (18) et (20).

6. Moteur deux temps selon la revendication 1, caractérisé par le fait qu'il comporte un injecteur (17) débouchant dans la partie supérieure (8) de la chambre de combustion (9) à proximité des orifices d'admission (10) et assurant l'injection directe de carburant dans ladite chambre de combustion (9).

## Patentansprüche

1. Zweitakt-Motor mit wenigstens einem eine Seitenwand aufweisenden Zylinder (2), der an seinem Ende durch einen Zylinderkopf verschlossen ist und einen gleitenden Kolben enthält, welcher seinerseits im Zylinder eine Verbrennungskammer (9) begrenzt und über ein Pleuel mit einer Kurbelwelle verbunden ist, wobei diese Verbrennungskammer (9) in Abhängigkeit von der Kolbenstellung mittels wenigstens eines, vorzugsweise mehrerer Einlaßöffnungen (10) mit der Außenseite in Verbindung setzbar ist, wobei die Einlaßöffnung im Zylinderkopf vorgesehen und jeweils mit einem Verschlußventil (11) ausgestattet sind, das von einer Nockenwelle (18) gesteuert ist, um den Eintritt eines Volumens an Verbrennungsluft in den Zylinder (2) zu steuern, und wobei in der Seitenwand des Zylinders (2) im Bereich des unteren Endes der Verbrennungskammer mehrerer Auslaßöffnung (12) mit einem Verschlußmittel vorgesehen sind, das von einer Nockenwelle (20) gesteuert ist, um den Austritt von Verbrennungsgas aus dem Zylinder (2) zu steuern, dadurch gekennzeichnet, daß jeder der Auslaßöffnungen (12) ein gleitbares Ver schlußventil (19) zugeordnet ist, das parallel zur Bewegung des Kolbens (3) verschieblich ist, und der Motor außerdem mit einem getrennten, volumetrischen Kompressor ausgerüstet ist, der an die mit Verschlußventilen versehenen Einlaßöffnungen (10) angeschlossen ist, um Verbrennungsluft in die Verbrennungskammer einzuspeisen.

2. Motor nach Anspruch 1, dadurch gekennzeichnet, daß die Nocke der Nockenwelle (20), welche jedes gleitbare Verschlußventil (19) steuert, so festgesetzt ist, daß sie das Öffnen der Auslaßöffnungen (12) nach einer Verdrehung der Kurbelwelle um 135°, ausgehend vom oberen Totpunkt des Kolbens (3) hervorruft.

3. Motor nach Anspruch 2, dadurch gekennzeichnet, daß die Nocken der Nockenwelle (18, 20), welche jedes Verschlußventil (11) der Einlaßöffnungen (10) bzw. jedes gleitbare Verschlußventil (19) der Auslaßöffnungen (12) steuern, so festgesetzt sind, daß sie jeweils das Öffnen und Verschließen der Ventil (11) der Einlaßöffnungen bei 150° bzw. 240° und das Verschließen der Gleitventile (19) der Auslaßöffnungen (20) bei 225° hervorrufen, wobei die Kompression während einer Verdrehung um 120° der Kurbelwelle bis zum oberen Totpunkt stattfindet.

4. Zweitakt-Motor nach Anspruch 1, dadurch gekennzeichnet, daß die Gleitventile (19) leicht über dem Kolben (3) liegen, wenn dieser seinen unteren Totpunkt (25) einnimmt.

5. Zweitpunkt-Motor nach Anspruch 1, dadurch gekennzeichnet, daß die Steuerzeitpunkte der Verteilungsmittel (21) durch Regulierung der Nockenwellen (18, 20) der Zeit nach einstellbar sind.

6. Zweitakt-Motor nach Anspruch 1, dadurch gekennzeichnet, daß er eine im oberen Teil der Verbrennungskammer (9) in der Nähe der Einlaßöffnungen (10) ausmündende Einspritzdüse umfasst, welche die direkte Einspritzung von Brennstoff in die Verbrennungskammer (9) gewährleitet.

## Claims

1. An engine of two-stroke type having at least one cylinder (2) with a side wall and closed at its end by a cylinder head and containing a slidable piston (3) which defines a combustion chamber (9) in said cylinder and which is connected to a crankshaft by way of a connecting rod, which combustion chamber (9) can be communicated with the exterior, in dependence on the position of the piston, by means of at least one and preferably a plurality of inlet openings (10) provided in the cylinder head and each provided with a closure valve (11) controlled by a cam shaft (18) for controlling the intake into the cylinder (2) of a volume of combustion air, and a plurality of exhaust openings (12) provided in the side wall of the cylinder (2) in the region of the lower end of the combustion chamber (9) with a closure means controlled by a cam shaft (20) for controlling escape of the combustion gases from the cylinder (2), characterised in that associated with each of the exhaust openings (12) is a slider type closure valve (19) displaceable parallel to the movement of the piston (13), said engine also being provided with a separate volumetric compressor connected to the inlet openings (10) which are provided with valves for supplying combustion air to the combustion chamber.

2. An engine according to claim 1 characterised in that the cam of the cam shaft (20) controlling each slider type closure valve (19) is set to produce opening of the exhaust openings (12) after 135° of rotary movement of the crankshaft from the top dead centre position of the piston (3).

3. An engine according to claim 2 characterised in that the cams of the cam shafts (18, 20) respectively controlling each closure valve (11) of the inlet openings (10) and each slider type closure valve (19) of the exhaust openings (12) are set for respectively producing opening at 150° and closure at 240° of said valves (11) of the inlet openings (10) and closure at 225° of said slider type valves (19) of the exhaust openings (12), compression taking place during a rotary movement of 120° of the crankshaft to the top dead centre position.

4. A two-stroke engine according to claim 1 characterised in that the slider type valves (19) are disposed slightly above the piston (3) in its bottom dead centre position (25).

5. A two-stroke engine according to claim 1 characterised in that the control times of the distribution means (21) are adjustable in respect of time by adjustment of the cam shafts (18 and 20).

6. A two-stroke engine according to claim 1 characterised in that it comprises an injector (17) opening into the upper part (8) of the combustion chamber (9) in the vicinity of the inlet orifices (10) and providing for direct injection of fuel into said combustion chamber (9).
